# EUROPÄISCHE PATENTSCHRIFT

(11) **EP 0 629 499 B1**
(45) Veröffentlichungstag und Bekanntmachung des Hinweises auf die Patenterteilung: **03.09.1997**
(21) Anmeldenummer: 94108871.8
(22) Anmeldetag: 09.06.1994
(51) Int. Cl.: B41F 13/58, B41F 13/02

(54) **Papierstrangeinlauf in einem Längsfalztrichter**
Inlet of paper strips in a former for longitudinal folding
Entrée de bandes de papier dans un entonnoir de pliage longitudinal

(30) Priorität: 15.06.1993 DE 4319806
(43) Veröffentlichungstag der Anmeldung: 21.12.1994
(73) Patentinhaber: KOENIG & BAUER-ALBERT AKTIENGESELLSCHAFT, 97080 Würzburg (DE)
(72) Erfinder: Michalik, Horst Bernhard, D-97204 Höchberg (DE)

(56) Entgegenhaltungen:
- DE-A- 3 537 018
- DE-A- 4 137 818
- DE-C- 652 089
- DE-C- 668 877
- DE-U- 7 046 973
- US-A- 2 506 053

## Beschreibung

Die Erfindung betrifft einen Papierstrangeinlauf in einen Längsfalztrichter einer Rollenrotationsdruckmaschine entsprechend dem Oberbegriff des Patentanspruches 1.

Durch die DE 33 47 715 C2 ist eine über einem Längsfalztrichter befindliche Zugwalze angeordnet, die mit einer Andrückrolle zusammenwirkt und somit mehrere übereinanderliegende, durchlaufende Papierbahnen mit Zugspannung beaufschlagt. Die aus der Zugwalze und der Andrückrolle bestehende Walzengruppe ist dabei in einer zwischen einer Leitrolle und einer Schräge des Längsfalztrichters befindlichen Ebene so angeordnet, daß der Umschlingungswinkel der durchlaufenden Papierbahnen an der Zugwalze nahezu Null ist, so daß zwischen den übereinanderliegenden Papierbahnen keine Reibungskräfte wirksam werden.

Diese Zugwalzenanordnung ist insofern nachteilig, als daß der Einlauf der Papierbahnen in den Falztrichter in einer Ebene mit der Schräge des Falztrichters erfolgen muß, um ein nahezu umschlingungsfreies Durchlaufen der Papierbahnen durch die obengenannte Walzengruppe zu gewährleisten. Dadurch ist ein erhöhter Platzbedarf erforderlich, was die Bauhöhe des Falztrichter-Überbaus vergrößert.

Die gattungsgemäße DE-PS 6 68 877 zeigt einen Papierstrangeinlauf in einen Längsfalztrichter eines Falzapparates gemäß dem Oberbegriff des Anspruchs 1. Es sind in Papierstranglaufrichtung gesehen, zwei in einem Abstand benachbarte Papierleitwalzen angeordnet, die den Papierstrang eingegengesetzt umlenken. Eine der Papierleitwalzen ist in unmittelbarer Nähe des Einlaufes in den Längsfalztrichter angeordnet.

Der Erfindung liegt die Aufgabe zugrunde, einen schlupffreien Papierstrangtransport mit einem Zugwalzenantrieb niedriger Bauhöhe vor dem Einlauf eines Längsfalztrichters einer Rollenrotationsdruckmaschine zu schaffen.

Erfindungsgemäß wird diese Aufgabe durch die Merkmale des kennzeichnenden Teils des Patentanspruches 1 gelöst.

Durch die Erfindung treten folgende Vorteile ein: Der Umschlingungswinkel der Papierbahnen auf den Trichtereinlaufwalzen kann variabel sein, so daß für die Anordnung der erfindungsgemäßen Zugwalzengruppen kein zusätzlicher Platzbedarf besteht. Infolge des Anordnens der erfindungsgemäßen Zugwalzengruppen in einem Bereich ohne Verschiebung der übereinander laufenden Papierbahnen zueinander findet eine nahezu schlupffreie und somit verschleißarme übertragung der Zugkräfte von den Zugwalzengruppen auf die Papierbahnen statt. Durch die Anordnung von zwei Zugwalzen können besonders vorteilhaft aus vielen Papierbahnen bestehende Papierstränge gefördert werden.

Die Erfindung wird nachfolgend an zwei Ausführungsbeispielen näher erläutert. Die zugehörigen Zeichnungen zeigen in
- Fig. 1: eine schematische Seitenansicht eines erfindungsgemäßen Papierstrangeinlaufes,
- Fig. 2: eine schematische Seitenansicht eines erfindungsgemäßen Papierstrangeinlaufes in einem zweiten Ausführungsbeispiel.

Am Einlauf eines Längsfalztrichters 1 ist in zwei nichtdargestellten Seitengestellen eine Trichtereinlaufwalze oder trichternahe Papierleitwalze 2 und entgegen des Produktionsflusses eine mit einem Abstand a zur trichternahen Papierleitwalze 2 beabstandete trichterferne Papierleitwalze 3 angeordnet, um welche jeweils eine Anzahl von Papierbahnen 4, 5 herumgeführt sind, so daß die Papierleitwalze 3 über den Papierbahnen 4, 5 und die Papierleitwalze 2 unter den Papierbahnen 4, 5 angeordnet ist. Ein Umschlingungswinkel α, β der Papierbahnen 4, 5 auf dem Umfang der Papierleitwalzen 2, 3 kann dabei einen Betrag bis zu 120° aufweisen. Die Umschlingungswinkel α, β sollten vorzugsweise gleich groß sein, jedoch sollte ihr Betrag nicht mehr als ± 5° voneinander abweichen, um eine Verschiebung der Papierbahnen 4, 5 untereinander wieder auszugleichen. Zwischen den Papierleitwalzen 2, 3 ist eine insgesamt mit 6 bezeichnete, den durch die beiden Papierleitwalzen 2, 3 definierten Papierstrangweg nicht umlenkende Zugwalzengruppe seitengestellfest gelagert, welche aus einer Zugwalze 7 und einer mittels der Kraft von Federn 8 gegen die Zugwalze 7 anstellbaren Zugrolle 9 besteht. Dabei kann die Zugwalze 7 in axialer Richtung in vier Viertelbreiten unterteilt sein, während jeweils eine Zugrolle 9 am Ende jeder Viertelbreite auf den Umfang der Zugrollen 9 in der Art wirkt, daß sie stets in einem druckfreien Streifen der Papierbahn laufen. Die Zugrollen 9 sind mittels schwenkbarer Tragarme 11 auf Tragspindeln 12 gelagert und durch nicht dargestellte Antriebe einzeln antreibbar. Die Papierleitwalzen 2, 3 sowie die Zugwalze 7 und die genannten einzelnen Zugrollen 9 sind mit jeweils gleicher Umfangsgeschwindigkeit, z. B. über ein Differentialgetriebe antreibbar. Der Abstand a der Rotationsachsen 22, 23 der Papierleitwalzen 2, 3 zueinander sollte im Bereich des dreifachen bis fünffachen Durchmessers der Zugwalze 7 betragen. Unterhalb der trichterfernen Papierleitwalze 3 ist ein auf die Papierbahnen 4, 5 wirkendes, mit einem eigenen Antrieb versehenes Kreismesser 13 angeordnet, welches zum Zwecke des Längsschneidens der Papierbahnen 4, 5 mittels Tragarmen 14 um ein gestellfestes Lager 16 schwenkbar und somit gegen die Papierbahnen 4 und die trichterferne Papierleitwalze 3 anstellbar ist. Weiterhin kann oberhalb der trichternahen Papierleitwalze 2 ein auf die Papierbahnen 4, 5 wirkender sogenannter "Skip-Slitter" 17 (springender Schnitt) mit einem eigenen Antrieb angeordnet sein, um im Bedarfsfall in die Papierbahnen 4, 5 in Längsrichtung alternierend Schlitze oder Schnitte einzubringen, z. B. für Tabloidproduktion bei Zeitungen. Dieser Skip-Slitter 17 ist ebenso wie das Kreismesser 13 mittels Tragarmen 18 um ein gestellfestes Lager 19 schwenkbar und somit an die Papierbahnen 4, 5 gegen die trichternahe Papierleitwalze 2 anstellbar.

Entsprechend der Darstellung in Fig. 2 ist die schematische Seitenansicht eines weiteren Ausführungsbeispieles eines erfindungsgemäßen Papierstrangeinlaufes dargestellt. Hierbei sind zwischen einer trichternahen Papierleitwalze 2 und einer in einem Abstand a dazu angeordneten trichterfernen Papierleitwalze 3 zwei insgesamt mit 6 und 21 bezeichnete, den durch die beiden Papierleitwalzen 2, 3 definierten Papierstrangweg nicht umlenkende Zugwalzengruppen hintereinander angeordnet, welche jeweils analog der Zugwalzengruppe 6 nach Fig. 1 aus einer Zugwalze 7 mit mehreren darüber angeordneten und in axialer Richtung voneinander beabstandeten Zugrollen 9 mit den vorbeschriebenen Funktionen besteht. Eine Besonderheit der hintereinander angeordneten Zugwalzengruppen 6, 21 besteht darin, daß diese spiegelbildlich zueinander angeordnet sind, d. h. bei der Zugwalzengruppe 6 ist die Zugwalze 7 unterhalb des Papierbahnstranges 10 und die Zugrollen 9 sind oberhalb des Papierbahnstranges 10 angeordnet. Bei der Zugwalzengruppe 21 ist dies genau umgekehrt, d. h. die Zugwalze 7 ist oberhalb des Papierbahnstranges 10 und die Zugrollen 9 sind unterhalb des Papierbahnstranges 10 angeordnet. Diese spiegelbildliche Anordnung der Zugwalzengruppen 6, 21 ist günstig, um ggf. vorhandene Unterschiede beim Andrücken der Zugrollen 9 an die Papierbahnen 4, 5 auszugleichen. Der Abstand a zwischen den Rotationsmaschinen 22, 23 der Papierleitwalzen 2, 3 zueinander sollte im Bereich des vierfachen bis achtfachen Durchmessers einer Zugwalze 7 betragen. Besonders günstig werden mit dieser zweifachen Anordnung von Zugwalzengruppen 6, 21 eine Vielzahl von Papierbahnen 4, 5 transportiert.

Die Papierleitwalzen 2, 3 nach Fig. 1 und 2 können sich jeweils entsprechend des Betrages ihres Umschlingungswinkels α, β auf einer Ebene C oder in verschiedenen Ebenen C, D befinden. In Stranglaufrichtung E gesehen, liegt zunächst die Papierbahn 5 auf einem Teil der Mantelfläche der trichterfernen Papierleitwalze 3 auf und auf der Papierbahn 5 liegt die Papierbahn 4, während auf einem Teil der Mantelfläche der trichternahen Papierleitwalze 2 die Papierbahn 4 direkt aufliegt und die Papierbahn 5 auf der Papierbahn 4 aufliegt.

### Teileliste

- 1: Längsfalztrichter
- 2: Papierleitwalze, trichternahe
- 3: Papierleitwalze, trichterfern
- 4: Papierbahn (10)
- 5: Papierbahn (10)
- 6: Zugwalzengruppe
- 7: Zugwalze (6)
- 8: Feder
- 9: Zugrollen (6)
- 10: Papierbahnstrang
- 11: Tragarm
- 12: Tragspindel
- 13: Kreismesser
- 14: Tragarm (13)
- 15: -
- 16: Lager (13)
- 17: Skip-Slitter
- 18: Tragarm (17)
- 19: Lager (17)
- 20: -
- 21: Zugwalzengruppe
- 22: Rotationsachse (2)
- 23: Rotationsachse (3)
- a: Abstand (2, 3)
- b: Abstand (2, 3)
- C: Ebene (2, 3)
- D: Ebene (2, 3)
- E: Stranglaufrichtung
- α: Winkel (2)
- β: Winkel (3)

## Patentansprüche

1. Papierstrangeinlauf in einen Längsfalztrichter mit zwei benachbarten, einen Papierstrangweg für den Papierstrang definierenden, zum entgegengesetzten Umlenken des Papierstranges in einem Abstand voneinander angeordneten Papierleitwalzen, wobei eine der Papierleitwalzen längsfalztrichternah und die andere längsfalztrichterfern angeordnet ist, dadurch gekennzeichnet, daß im Papierstrangweg des Papierstranges (10) zwischen den beiden benachbarten Papierleitwalzen (2; 3) mindestens eine antreibbare, den Papierstrangweg nicht umlenkende Zugwalzengruppe (6; 21) vorgesehen ist.

2. Papierstrangeinlauf nach Patentanspruch 1, dadurch gekennzeichnet, daß die Papierleitwalzen (2; 3) auf gleicher Ebene angeordnet sind.

3. Papierstrangeinlauf nach Patentanspruch 1, dadurch gekennzeichnet, daß die Papierleitwalzen (2; 3) auf unterschiedlichen Ebenen angeordnet sind.

4. Papierstrangeinlauf nach den Patentansprüchen 1 bis 3, dadurch gekennzeichnet, daß die Zugwalzengruppe (6, 21) jeweils aus einer Zugwalze (7) und mehreren jeweils gegen die Zugwalze (7) andrückenden Zugrollen (9) besteht.

5. Papierstrangeinlauf nach den Patentansprüchen 1 bis 4, dadurch gekennzeichnet, daß der Umschlingungswinkel (α, β) der Papierbahnen (4, 5) auf der trichternahen Papierleitwalze (2) und der trichterfernen Papierleitwalze (3) nahezu gleich ist.

6. Papierstrangeinlauf nach den Patentansprüchen 1 bis 5, dadurch gekennzeichnet, daß die Zugwalze (7) in ihrer axialen Richtung in vier Viertelbreiten unterteilt ist, daß jeder Viertelbreite an ihren beiden Enden jeweils eine Zugrolle (9) zugeordnet ist.

7. Papierstrangeinlauf nach den Patentansprüchen 1 bis 6, dadurch gekennzeichnet, daß die Papierleitwalzen (2, 3), die Zugwalze (7) sowie die Zugrollen (9) mittels eines Antriebes mit jeweils gleicher Umfangsgeschwindigkeit antreibbar sind.

8. Papierstrangeinlauf nach den Patentansprüchen 1 bis 7, dadurch gekennzeichnet, daß jeweils einer der Papierleitwalzen (2, 3) ein Kreismesser (13) oder ein Skip-Slitter (17) zugeordnet ist.

## Claims

1. Entry of a paper strip into a former for longitudinal folding having two adjacent paper guiding rollers defining a paper strip path for the paper strip and arranged at a spacing from one another for diverting the paper strip in opposition to one another, one of the paper guiding rollers being arranged close to the former for longitudinal folding and the other being arranged remote from the former for longitudinal folding, characterized in that at least one drivable drawing roller group (6; 21), which does not divert the paper strip path, is provided in the paper strip path of the paper strip (10), between the two adjacent paper guiding rollers (2; 3).

2. Paper strip entry according to Claim 1, characterized in that the paper guiding rollers (2; 3) are arranged on the same plane.

3. Paper strip entry according to Claim 1, characterized in that the paper guiding rollers (2; 3) are arranged on different planes.

4. Paper strip entry according to Claims 1 to 3, characterized in that the drawing roller group (6, 21) comprises in each case a drawing roller (7) and a plurality of drawing rolls (9) each pressing against the drawing roller (7).

5. Paper strip entry according to Claims 1 to 4, characterized in that the angle (α, β) at which the paper webs (4, 5) contact the paper guiding roller (2) close to the former and the paper guiding roller (3) remote from the former is virtually the same.

6. Paper strip entry according to Claims 1 to 5, characterized in that the drawing roller (7) is divided into four quarter widths in its axial direction, and in that in each case a drawing roll (9) is associated with each quarter width, at both ends of the latter.

7. Paper strip entry according to Claims 1 to 6, characterized in that the paper guiding rollers (2, 3), the drawing roller (7) and the drawing rolls (9) may be driven, in each case at the same peripheral speed, by means of a drive.

8. Paper strip entry according to Claims 1 to 7, characterized in that a circular knife (13) or a skip-slitter (17) is associated in each case with one of the paper guiding rollers (2, 3).

## Revendications

1. Entrée de bandes de papier dans un entonnoir de pliage longitudinal, avec deux rouleaux guides de papier voisins, déterminant un trajet de bandes de papier pour les bandes de papier et agencés à une certaine distance l'un de l'autre pour dévier le ruban de bandes de papier dans des sens opposés, l'un des rouleaux guides de papier étant agencé proche de l'entonnoir de pliage longitudinal et l'autre étant agencé éloigné de l'entonnoir de pliage longitudinal, caractérisée en ce qu'il est prévu dans le trajet de bandes de papier du ruban de bandes de papier (10) entre les deux rouleaux guides de papier (2, 3) voisins au moins un groupe de rouleaux tendeurs (6, 21) pouvant être commandé et ne déviant pas le trajet des bandes de papier.

2. Entrée de bandes de papier selon la revendication 1, caractérisée en ce que les rouleaux guides de papier (2, 3) sont agencés dans un même plan.

3. Entrée de bandes de papier selon la revendication 1, caractérisée en ce que les rouleaux guides de papier (2, 3) sont agencés dans des plans différents.

4. Entrée de bandes de papier selon les revendications 1 à 3, caractérisée en ce que le groupe de rouleaux tendeurs (6, 21) est constitué à chaque fois d'un rouleau tendeur (7) et de plusieurs rouleaux cannelés (9) appuyant à chaque fois contre le rouleau tendeur (7).

5. Entrée de bandes de papier selon les revendications 1 à 4, caractérisée en ce que les angles d'enroulement (α, β) des bandes de papier (4, 5) sur le rouleau guide de papier (2) proche de l'entonnoir et sur le rouleau guide de papier (3) éloigné de l'entonnoir sont presque égaux.

6. Entrée de bandes de papier selon les revendications 1 à 5, caractérisée en ce que le rouleau tendeur (7) est divisé axialement en quatre quarts de largeur et un rouleau cannelé (9) est associé à chaque quart de largeur aux deux extrémités de celui-ci.

7. Entrée de bandes de papier selon les revendications 1 à 6, caractérisée en ce que les rouleaux guides de papier (2, 3), le rouleau tendeur (7) ainsi que les rouleaux cannelés (9) peuvent être commandés au moyen d'un dispositif d'entraînement à chaque fois à la même vitesse circonférentielle.

8. Entrée de bandes de papier selon les revendications 1 à 7, caractérisée en ce qu'un couteau circulaire (13) ou un Skip-Slitter (17) est associé à chaque fois à un des rouleaux guides de papier (2, 3).
